# FASCICULE DE BREVET EUROPEEN

(11) **EP 2 219 083 B1**
(45) Date de publication et mention de la délivrance du brevet: **23.11.2011**
(21) Numéro de dépôt: 09002070.2
(22) Date de dépôt: 13.02.2009
(51) Int. Cl.: G04B 13/02, G04B 15/14

(54) **Composant horloger**
Uhrwerksbestandteil
Timepiece component

(43) Date de publication de la demande: 18.08.2010
(73) Titulaire: Patek Philippe SA Genève, 1204 Genève (CH)
(72) Inventeur: Maier, Frédéric, 2000 Neuchâtel (CH); Bucaille, Jean-Luc, 74160 Beaumont (FR)
(74) Mandataire: Micheli & Cie SA

(56) Documents cités:
- EP-A- 1 705 533
- EP-A- 1 826 635
- JP-A- 2006 071 503
- US-A- 2 995 019

## Description

La présente invention concerne un composant horloger, c'est-à-dire un composant destiné à être intégré dans une pièce d'horlogerie telle qu'une montre ou une pendule. La présente invention concerne plus particulièrement un composant horloger, par exemple une roue ou une virole, destiné à être monté élastiquement sur un axe.

Un tel composant comprend des bras élastiques agencés pour serrer l'axe et ainsi maintenir le composant sur celui-ci. Les bras peuvent être droits. Ils peuvent aussi avoir une forme non droite, par exemple en V, pour augmenter leur longueur de sorte à permettre, en ajustant leurs autres dimensions, d'augmenter leur raideur et donc la force de serrage de l'axe. Des exemples de tels composants à bras élastiques droits ou non droits sont décrits dans les documents EP 1 513 029, EP 1 705 533, EP 1 708 045

, EP 1826635, US 2995019 et JP 59 135385.

Lors du montage du composant sur l'axe, ce dernier déforme les bras pour qu'ils exercent leur fonction de serrage élastique. Cette déformation des bras entraîne une déformation ou mal-rond du pourtour du composant. Dans certains cas, en particulier lorsque les bras sont rattachés par leurs deux extrémités au reste du composant et ont une forme non droite, le mal-rond du pourtour peut être important. Un tel mal-rond peut être préjudiciable au fonctionnement du composant, notamment lorsque le pourtour a une fonction active telle qu'une fonction d'engrènement.

La présente invention vise à proposer un composant horloger apte à être monté élastiquement sur un axe et dont la déformation du pourtour due à son montage sur l'axe reste limitée.

A cette fin est prévu un composant horloger destiné à être monté sur un axe et comprenant une partie centrale et une partie périphérique, la partie centrale comprenant des bras de serrage élastique de l'axe et une partie extérieure entourant les bras et à laquelle les bras sont rattachés, et comprenant des lumières entre la partie périphérique et la partie extérieure caractérisé en ce que ces lumières sont agencées de telle sorte que la partie périphérique est rattachée à la partie extérieure en des zone, discrètes de cette dernière comprenant chacune un point qui n'est pas déplacé radialement lors de la déformation des bras par l'axe.

Des modes de réalisation particuliers de l'invention sont définis dans les revendications dépendantes annexées.

D'autres caractéristiques et avantages de la présente invention apparaîtront à la lecture de la description détaillée suivante faite en référence aux dessins annexés dans lesquels :
- la figure 1 est une vue de dessus d'une roue d'échappement selon un premier mode de réalisation de l'invention, destinée à être montée sur un axe représenté en trait pointillé ;
- la figure 2 est un tiers de vue de dessus de la roue d'échappement illustrée à la figure 1, montrant cette roue dans un état non déformé (trait continu) avant son montage sur l'axe et dans un état déformé (trait pointillé) après son montage sur l'axe ; et
- la figure 3 est une vue de dessus d'une roue d'échappement selon un deuxième mode de réalisation de l'invention.

En référence à la figure 1, un composant horloger selon un premier mode de réalisation de l'invention consiste en une roue d'échappement comprenant une partie centrale ou intérieure 1 et une partie périphérique ou extérieure 2.

La partie centrale 1 comporte trois bras élastiques 3 en V placés à 120° les uns par rapport aux autres autour de l'axe imaginaire 4 de la roue et une partie extérieure ou périphérique circulaire 5, d'axe 4, qui entoure les bras 3 et à laquelle chaque bras 3 est rattaché par ses deux extrémités. Les bras 3 et la partie extérieure 5 sont définis par des premières lumières 6 formées dans la partie centrale 1. Les pointes respectives des V définissent des surfaces concaves 7 agencées à 120° les unes par rapport aux autres à proximité et autour de l'axe imaginaire 4. Ces surfaces 7 sont les surfaces de contact de la roue avec l'axe (physique) 8 sur lequel elle est destinée à être montée. L'axe 8 a un diamètre supérieur au diamètre de la zone entre les surfaces 7 de sorte que son introduction dans cette zone déforme les bras 3 vers la partie périphérique 2, causant un serrage de l'axe 8 par les bras 3 et ainsi le maintien de la roue sur l'axe 8. Dans cette position assemblée de la roue et de l'axe 8, l'axe imaginaire de ce dernier coïncide avec l'axe imaginaire 4 de la roue. Les bras 3 ont une largeur variable pour que les contraintes que leur fait subir l'axe 8 soient réparties de façon plus homogène sur toute leur longueur.

La partie périphérique 2, dite également serge de la roue, comporte la denture 9 de la roue. La partie périphérique 2 entoure coaxialement la partie centrale 1 et est rattachée à cette dernière uniquement en des zones discrètes 10 de la partie extérieure 5. A cet effet, la roue comporte des deuxièmes lumières 11, au nombre de six dans l'exemple illustré, qui séparent la partie périphérique 2 de la partie extérieure 5 sauf au niveau des intervalles 12 entre les lumières 11. Ces lumières 11 sont disposées suivant un cercle coaxial avec la partie périphérique 2 et la partie extérieure 5 et forment ainsi une ligne circulaire interrompue. Les intervalles 12 entre les lumières 11 constituent des parties discrètes de liaison de la partie périphérique 2 aux zones discrètes 10 de la partie extérieure 5 et sont alignés radialement avec les zones discrètes 10. La position et la longueur des lumières 11 sont déterminées de telle sorte que les zones discrètes 10 soient des zones de moindre déplacement, c'est-à-dire des zones contenant chacune un point qui n'est pas déplacé lors de l'introduction de l'axe 8 entre les bras 3. Ces zones de moindre déplacement peuvent être déterminées par des méthodes de simulation connues de l'homme du métier, par exemple par une méthode à éléments finis. Le nombre de ces zones, six dans l'exemple illustré, dépend du nombre et de la géométrie des bras 3.

La figure 2 montre de manière exagérée la déformation de la roue lors de son montage sur l'axe 8. On voit qu'au droit de certaines lumières 11a la partie extérieure 5 se déforme vers l'extérieur tandis qu'au droit d'autres lumières 11b la partie extérieure 5 se déforme vers l'intérieur. Entre deux lumières consécutives 11a, 11b, dans chaque zone discrète 10, le sens des déformations locales de la partie extérieure 5 change, ce qui implique qu'il existe dans cette zone un (unique) point de déplacement nul. Comme la partie périphérique 2 est rattachée à la partie centrale 1 uniquement en des zones de moindre déplacement, elle n'est que peu affectée par la déformation de la partie centrale 1 due à l'axe 8. Sa déformation et donc le mal-rond de la roue sont dès lors réduits, permettant ainsi une coopération fiable entre cette roue et une ancre d'échappement. Dans l'exemple illustré aux figures 1 et 2, pour une force de tenue de la roue sur l'axe 8 de 2 Newtons, un mal-rond de 1,8 µm a été constaté après montage de la roue sur l'axe 8. Pour la même force de tenue, le mal-rond est de 7 µm si la roue ne comporte pas les lumières 11.

La présente invention n'est pas limitée à un nombre de bras particulier. La figure 3 montre une roue d'échappement selon un deuxième mode de réalisation de l'invention, comportant deux bras élastiques 13 en V placés à 180° l'un par rapport à l'autre autour de l'axe imaginaire de la roue. Dans cet exemple de la figure 3, un mal-rond de la roue de 2,8 µm pour une force de tenue de 1,5 Newtons a été constaté, à comparer avec un mal-rond de 10 µm constaté dans le cas où les lumières 11 sont omises.

Dans la présente invention, le nombre de zones discrètes de rattachement 10 peut être égal ou inférieur au nombre de zones de moindre déplacement de la partie extérieure 5. Dans les exemples des figures 1 et 3, il est égal au nombre de zones de moindre déplacement. Un nombre inférieur de zones discrètes 10 peut être obtenu, à partir de l'un ou l'autre des exemples des figures 1 et 3, en prolongeant deux lumières 11 consécutives pour qu'elles se rejoignent.

Bien que le problème de mal-rond soit plus particulièrement critique dans le cas de bras élastiques de forme non droite, tels que les bras en V 3 et 13 des figures 1 et 3, la présente invention n'exclut pas de donner une forme droite aux bras. La présente invention n'exclut pas non plus que les bras soient rattachés à la partie extérieure 5 par l'une de leurs extrémités seulement.

La présente invention peut s'appliquer à d'autres composants horlogers qu'une roue d'échappement. A titre d'exemples complémentaires, le composant horloger selon l'invention peut être une roue dentée d'engrènement, un râteau, une virole de spiral, une ancre d'échappement, un balancier ou un petit plateau destiné à être monté sur l'axe d'un balancier-spiral pour coopérer avec le dard d'une ancre d'échappement. Dans les cas de la roue d'engrènement, du râteau, de l'ancre et du petit plateau, la faible déformation de leur pourtour lors de leur montage sur leur axe, permise par la présente invention, augmente la fiabilité de leur fonctionnement, c'est-à-dire de leur coopération avec leurs partenaires respectifs (roue d'engrènement, roue d'échappement et dard). Dans le cas de la virole, la faible déformation de son pourtour lors de son montage sur l'axe permet de maintenir sensiblement fixe le point d'attache du spiral à la virole et d'améliorer ainsi l'isochronisme du balancier-spiral. Enfin, dans le cas du balancier, l'invention permet de maintenir son inertie sensiblement constante lors de son montage sur l'axe.

Le composant horloger selon l'invention, en particulier sa partie périphérique, n'a pas nécessairement une forme circulaire. Il pourrait avoir une autre forme, par exemple polygonale, selon la fonction du composant.

## Revendications

1. Composant horloger destiné à être monté sur un axe (8) et comprenant une partie centrale (1) et une partie périphérique (2), la partie centrale (1) comprenant des bras (3) de serrage élastique de l'axe (8) et une partie extérieure (5) entourant les bras (3) et à laquelle les bras (3) sont rattachés, et comprenant des lumières (11) entre la partie périphérique (2) et la partie extérieure (5), **caracterisé en ce que** ces lumières (11) sont agencées de telle sorte que la partie périphérique (2) est rattachée à la partie extérieure (5) en des zones discrètes (10) de cette dernière comprenant chacune un point qui n'est pas déplacé radialement lors de la déformation des bras (3) par l'axe (8).

2. Composant horloger selon la revendication 1, **caractérisé en ce que** les intervalles (12) entre les lumières (11) définissent des parties discrètes de liaison rattachant la partie périphérique (2) auxdites zones discrètes (10) de la partie extérieure (5).

3. Composant horloger selon la revendication 1 ou 2, **caractérisé en ce que** les zones discrètes (10) sont constituées respectivement par toutes les zones de la partie extérieure (5) comprenant un point qui n'est pas déplacé lors de la déformation des bras (3) par l'axe (8).

4. Composant horloger selon l'une quelconque des revendications 1 à 3, **caractérisé en ce que** les lumières (11) forment un agencement coaxial avec la partie extérieure (5).

5. Composant horloger selon la revendication 4, **caractérisé en ce que** ledit agencement de lumières (11) et la partie extérieure (5) sont circulaires.

6. Composant horloger selon l'une quelconque des revendications 1 à 5, **caractérisé en ce que** les bras (3) ont une forme qui n'est pas droite.

7. Composant horloger selon la revendication 6, **caractérisé en ce que** les bras (3) ont une forme en V.

8. Composant horloger selon l'une quelconque des revendications 1 à 7, **caractérisé en ce que** les bras (3) sont chacun rattachés à la partie extérieure (5) par leurs deux extrémités.

9. Composant horloger selon l'une quelconque des revendications 1 à 8, **caractérisé en ce qu'**il comporte deux ou trois bras (3 ; 13).

10. Composant horloger selon l'une quelconque des revendications 1 à 9, **caractérisé en ce qu'**il consiste en une roue, un râteau, une virole, une ancre, un balancier ou un plateau.

## Claims

1. Timepiece component intended to be mounted on an axle (8) and having a central part (1) and a peripheral part (2), the central part (1) having arms (3) for elastically gripping the axle (8) and an outer part (5) surrounding the arms (3) and to which the arms (3) are attached, and comprising apertures (11) between the peripheral part (2) and the outer part (5), **characterised in that** these apertures (11) are arranged so that the peripheral part (2) is attached to the outer part (5) in discrete zones (10) of the latter, each comprising a point which is not displaced radially upon deformation of the arms (3) by the axle (8).

2. Timepiece component as claimed in claim 1, **characterised in that** the intervals (12) between the apertures (11) define discrete connection parts attaching the peripheral part (2) to the said discrete zones (10) of the outer part (5).

3. Timepiece component as claimed in claim 1 or 2, **characterised in that** the discrete zones (10) are formed respectively by all the zones of the outer part (5) comprising a point which is not displaced upon deformation of the arms (3) by the axle (8).

4. Timepiece component as claimed in any one of claims 1 to 3, **characterised in that** the apertures (11) form a coaxial arrangement with the outer part (5).

5. Timepiece component as claimed in claim 4, **characterised in that** the said arrangement of apertures (11) and the outer part (5) are circular.

6. Timepiece component as claimed in any one of claims 1 to 5, **characterised in that** the arms (3) are of a non-straight form.

7. Timepiece component as claimed in claim 6, **characterised in that** the arms (3) are in the form of a V.

8. Timepiece component as claimed in any one of claims 1 to 7, **characterised in that** the arms (3) are each attached to the outer part (5) by their two ends.

9. Timepiece component as claimed in any one of claims 1 to 8, **characterised in that** it has two or three arms (3; 13).

10. Timepiece component as claimed in any one of claims 1 to 9, **characterised in that** it consists of a wheel, a rack, a collet, pallets, a balance or a roller.

## Patentansprüche

1. Uhrenbauteil, das dazu bestimmt ist, auf einer Achse (8) eingebaut zu werden, und einen mittleren Abschnitt (1) und einen Umfangsabschnitt (2) umfasst, wobei der mittlere Abschnitt (1) Arme (3) zum elastischen Spannen der Achse (8) und einen äußeren Abschnitt (5) umfasst, der die Arme (3) umgibt und an dem die Arme (3) befestigt sind, und Schlitze (11) zwischen dem Umfangsabschnitt (2) und dem äußeren Abschnitt (5) umfasst, **dadurch gekennzeichnet, dass** diese Schlitze (11) derart angeordnet sind, dass der Umfangsabschnitt (2) am äußeren Abschnitt (5) an getrennten Bereichen (10) dieses letzteren befestigt ist, die jeweils einen Punkt umfassen, der bei der Verformung der Arme (3) durch die Achse (8) nicht radial verschoben wird.

2. Uhrenbauteil nach Anspruch 1, **dadurch gekennzeichnet, dass** die Zwischenräume (12) zwischen den Schlitzen (11) getrennte Verbindungsabschnitte abgrenzen, die den Umfangsabschnitt (2) an den getrennten Bereichen (10) des äußeren Abschnitts (5) befestigen.

3. Uhrenbauteil nach Anspruch 1 oder 2, **dadurch gekennzeichnet, dass** die getrennten Bereiche (10) jeweils durch alle Bereiche des äußeren Abschnitts (5) gebildet sind, die einen Punkt umfassen, der bei der Verformung der Arme (3) durch die Achse (8) nicht verschoben wird.

4. Uhrenbauteil nach einem der Ansprüche 1 bis 3, **dadurch gekennzeichnet, dass** die Schlitze (11) eine gleichachsige Anordnung mit dem äußeren Abschnitt (5) bilden.

5. Uhrenbauteil nach Anspruch 4, **dadurch gekennzeichnet, dass** die Anordnung von Schlitzen (11) und der äußere Abschnitt (5) kreisförmig sind.

6. Uhrenbauteil nach einem der Ansprüche 1 bis 5, **dadurch gekennzeichnet, dass** die Arme (3) eine Form aufweisen, die nicht geradlinig ist.

7. Uhrenbauteil nach Anspruch 6, **dadurch gekennzeichnet, dass** die Arme (3) eine V-Form aufweisen.

8. Uhrenbauteil nach einem der Ansprüche 1 bis 7, **dadurch gekennzeichnet, dass** die Arme (3) jeweils über ihre zwei Enden am äußeren Abschnitt (5) befestigt sind.

9. Uhrenbauteil nach einem der Ansprüche 1 bis 8, **dadurch gekennzeichnet, dass** es zwei oder drei Arme (3; 13) umfasst.

10. Uhrenbauteil nach einem der Ansprüche 1 bis 9, **dadurch gekennzeichnet, dass** es aus einem Rad, einem Rechen, einer Spiralrolle, einem Anker, einer Unruh oder einer Hebelscheibe besteht.
